# FASCICULE DE BREVET EUROPEEN

(11) **EP 2 484 837 B1**
(45) Date de publication et mention de la délivrance du brevet: **27.06.2018**
(21) Numéro de dépôt: 12153996.9
(22) Date de dépôt: 06.02.2012
(51) Int. Cl.: E02F 3/20, E02F 3/40, B66C 3/02, E02F 3/407, E02F 3/47

(54) **Benne preneuse munie d'un godet comportant un obturateur**
Greifer, der mit einem Ladekübel mit Verschluss ausgestattet ist
Grapple provided with a bucket comprising a shutter

(30) Priorité: 07.02.2011 FR 1150963
(43) Date de publication de la demande: 08.08.2012
(73) Titulaire: Soletanche Freyssinet, 92500 Rueil Malmaison (FR)
(72) Inventeur: Steff de Verninac, Bertrand, 92500 RUEIL MALMAISON (FR); Couty, Jeremie, 92500 RUEIL MAILMAISON (FR)
(74) Mandataire: Henrich, Christel

(56) Documents cités:
- EP-A1- 0 677 477
- JP-A- 2003 041 615
- JP-A- 2005 336 840
- JP-A- 2010 159 545
- JP-A- 2010 255 323
- RU-C1- 2 276 233
- US-A- 2 470 779

## Description

### Arrière-plan de l'invention

La présente invention concerne le domaine des outillages d'excavation de sol, et plus particulièrement les machines d'excavation de type benne preneuse.

Les bennes preneuses, appelées également bennes, sont généralement utilisées pour réaliser des parois dans le sol, par exemple des parois moulées ou préfabriquées. Elles peuvent également être utilisées pour réaliser des écrans d'étanchéité ou des barrettes.

Les bennes preneuses comportent traditionnellement un châssis auquel sont articulés deux godets, également appelés « poches », disposés de manière symétrique par rapport à un plan vertical. Chacun des godets est classiquement constitué de deux parois latérales qui s'étendent de part et d'autre d'un dos à géométrie concave, de manière à former une sorte d'auge. Les godets peuvent pivoter grâce à des bras pivotants, actionnés par des vérins ou par des câbles, de manière à ouvrir et fermer la benne preneuse.

La benne preneuse est montée sur un véhicule en étant fixée à l'extrémité inférieure de moyen de sustentation, par exemple une barre de Kelly et/ou des câbles de sustentation. Pour réaliser une tranchée, la benne preneuse est tout d'abord ouverte avant d'être descendue jusqu'au sol à excaver. Puis on referme la benne preneuse de manière à déstructurer le terrain et saisir un volume de sol excavé entre les deux godets. La benne preneuse est ensuite levée pour évacuer le sol excavé. Une telle benne preneuse est par exemple divulguée dans les documents JP-A-2005336840 et US 6,446,364.

Il faut préciser que l'opération d'excavation peut être réalisée sous injection de boue de forage, par exemple une boue bentonitique ou un coulis de bentonite ciment. Un intérêt de la boue est de soutenir la tranchée pour empêcher qu'elle ne s'effondre sur elle-même.

Il existe à ce jour deux technologies de godets de bennes preneuses : les godets à géométrie fermée et les godets à géométrie ouverte. Le godet à géométrie ouverte diffère du godet à géométrie fermée en ce qu'il comporte de larges ouvertures ou passages permettant de laisser passer la boue de forage lors de la descente de la benne preneuse dans la tranchée.

On comprend donc que l'avantage d'une benne preneuse à géométrie ouverte est de présenter une vitesse de déplacement verticale (montée/descente) supérieure à celle d'une benne preneuse à géométrie fermée tout en diminuant l'effet piston de la benne dans la tranchée. Cependant, à dimensions égales, la benne preneuse à géométrie ouverte présente l'inconvénient de contenir un volume de sol excavé sensiblement inférieur à celui d'une benne preneuse à géométrie fermée.

La raison est que le sol excavé a tendance à s'échapper des godets en s'écoulant à travers les ouvertures lors de la fermeture de la benne preneuse.

### Objet et résumé de l'invention

Un but de l'invention est de proposer une benne preneuse équipée d'un godet présentant une vitesse de déplacement verticale supérieure à celle d'une benne preneuse équipée d'un godet à géométrie fermée, tout en offrant un volume d'excavation supérieur à celui d'une benne preneuse classique équipée d'un godet à géométrie ouverte.

Ce but est atteint grâce à un godet de benne preneuse comprenant deux parois latérales qui s'étendent perpendiculairement de part et d'autre d'un dos à géométrie concave, ledit dos étant pourvu d'au moins une ouverture, le godet de benne preneuse comportant en outre au moins un obturateur présentant une position ouverte dans laquelle l'ouverture est ouverte, et une position fermée dans laquelle l'ouverture est obturée par l'obturateur.

Ainsi, le godet peut-il présenter une géométrie ouverte lorsque l'obturateur est en position ouverte, et une géométrie fermée lorsque l'obturateur est en position fermée. En d'autres termes, le godet présente une géométrie variable.

Lors de la descente d'une benne preneuse équipée de tels godets, l'obturateur de chaque godet est amené en position ouverte de sorte que la boue de forage peut s'écouler largement à travers l'ouverture.

Lorsque la benne preneuse est arrivée au fond de la tranchée, l'obturateur de chaque godet est amené en position fermée de sorte que l'ouverture est obturée. Subséquemment, ou simultanément, les godets pivotent afin de fermer la benne preneuse. Comme les ouvertures sont obturées, le sol excavé ne peut pas s'écouler hors des godets. Ainsi la benne preneuse peut-elle excaver un volume de sol supérieur à celui d'une benne preneuse dont les godets sont à géométrie ouverte. Un intérêt est d'améliorer la capacité de volume de la benne preneuse et, par voie de conséquence, de diminuer le nombre de remontées et descentes effectuées par la benne preneuse. En d'autres termes, l'invention permet d'améliorer nettement la vitesse de réalisation de la tranchée.

Par ailleurs, le dos du godet présente un bord de coupe orthogonal aux parois latérales, et l'ouverture est préférentiellement située à une extrémité du dos qui est opposée au bord de coupe. Un intérêt de cette disposition particulière de l'ouverture est de permettre une meilleure circulation de la boue de forage lors de la descente de la benne preneuse.

Ce bord de coupe est donc situé à l'extrémité du dos qui est opposée à l'ouverture. Classiquement, ce bord de coupe est muni de dents de coupe.

De manière facultative, le dos comprend en outre un orifice ménagé entre ladite au moins une ouverture et le bord de coupe. Lorsqu'il existe, cet orifice présente des dimensions sensiblement inférieures à celles de l'ouverture. Un intérêt de cette lumière est de faciliter l'écoulement de la boue de forage hors des godets lors de la remontée de la benne preneuse.

Avantageusement, la longueur de l'ouverture correspond sensiblement à la distance entre les deux parois latérales, tandis que la largeur de l'ouverture est préférentiellement comprise entre un sixième et un tiers de la longueur du dos. Grâce à cette conformation particulière, la boue de forage dispose d'un large passage pour s'écouler lors de la descente de la benne preneuse sans trop affaiblir la résistance mécanique du godet.

Selon un mode préféré de réalisation l'obturateur est fixé au godet de manière pivotante. L'obturateur agit donc comme un clapet pivotant qui vient fermer l'ouverture ménagée dans le dos.

De préférence, le déplacement de l'obturateur est réalisé sans actuateur supplémentaire, c'est-à-dire sans moteur ou vérin additionnel. Par exemple, l'obturateur comporte un corps muni d'au moins une aile faisant saillie perpendiculairement depuis le corps, ladite aile comportant une lumière oblongue et courbe pour recevoir un téton fixé à un bras de la benne preneuse. Lors du pivotement du godet selon l'invention, le téton se déplace par rapport au godet. Comme le téton est logé dans la lumière oblongue, le déplacement du téton cause le pivotement de l'obturateur autour de son axe de rotation, et donc sa fermeture ou son ouverture.

On comprend donc que grâce à cette cinématique particulière, il est avantageusement possible d'actionner l'obturateur sans pour autant prévoir des moyens moteur dédiés, ce qui assure la fiabilité du mécanisme d'obturation de l'ouverture. Néanmoins, il serait tout à fait possible de commander le déplacement de l'obturateur à l'aide d'un moteur électrique, d'un vérin ou de tout autre actionneur équivalent, qui serait placé sur le godet ou sur la benne preneuse. Une benne preneuse selon la présente invention est définie dans la revendication 1 et comporte au moins un godet tel que défini précédemment, et des moyens agissant sur l'obturateur dudit godet pour le déplacer entre sa position ouverte et sa position fermée. L'obturateur est fixé au godet de manière pivotante, et la benne preneuse comporte des moyens agissant sur l'obturateur pour le faire pivoter entre sa position ouverte et sa position fermée. La benne preneuse comporte un châssis et au moins un bras coopérant avec l'obturateur, le godet est fixé au châssis de manière pivotante, le bras comporte une première extrémité fixée au godet de manière pivotante et une seconde extrémité fixée au châssis de manière pivotante, le godet présentant un état ouvert et un état fermé, et l'obturateur est arrangé de manière à se trouver en position ouverte lorsque le godet est dans l'état ouvert, et en position fermée lorsque le godet est dans l'état fermé. Les moyens pour faire pivoter l'obturateur comprennent le bras, de sorte que le déplacement du bras entraîne le pivotement simultané du godet et de l'obturateur.

Selon un exemple, l'obturateur est monté pivotant par rapport au godet, l'obturateur comportant un corps muni d'au moins une aile s'étendant perpendiculairement depuis le corps, ladite aile comportant une lumière oblongue et courbe recevant un téton fixé au bras de la benne preneuse, en sorte que l'ouverture et la fermeture de l'obturateur sont commandées par le déplacement du bras. L'obturateur en position ouverte, s'étend dans un plan sensiblement vertical.

Selon un exemple, le dos du godet présente un bord de coupe orthogonal aux parois latérales, et l'ouverture est située à une extrémité du dos qui est opposée au bord de coupe.

Selon un mode de réalisation préféré, l'ouverture débouche à une extrémité libre du dos, et l'obturateur, qui constitue une portion amovible du dos, est, en position fermée, situé dans le prolongement de la portion restante, fixe, du dos.

De manière facultative, le dos comprend en outre un orifice ménagé entre ladite au moins une ouverture et le bord de coupe

La longueur de l'ouverture peut par exemple correspondre sensiblement à la distance entre les deux parois latérales.

La largeur de l'ouverture peut être comprise entre un sixième et un tiers de la longueur du dos.

La présente invention porte aussi sur une utilisation d'une benne preneuse selon l'invention pour la réalisation d'une tranchée sous injection de boue.

L'invention concerne enfin un procédé d'excavation d'une tranchée dans un sol à l'aide d'une benne preneuse selon l'invention comportant deux godets, procédé dans lequel :
- on ouvre la benne preneuse en faisant pivoter les godets pour les amener dans leur état ouvert ;
- on amène les obturateurs des godets dans leur position ouverte ;
- on descend la benne preneuse dans la tranchée, la tranchée contenant de la boue de forage ;
- lorsque la benne preneuse est arrivée au fond de la tranchée, on ferme la benne preneuse en faisant pivoter les godets pour les amener dans leur état fermé ;
- on amène les obturateurs des godets dans leur position fermée ;
- on remonte la benne preneuse.

### Brève description des dessins

L'invention sera mieux comprise à la lecture de la description qui suit d'un mode de réalisation de l'invention donné à titre d'exemple non limitatif, en référence aux dessins annexés, sur lesquels :
- la figure **1** représente une benne preneuse conforme à l'invention lors de son introduction dans le sol, la benne comportant deux godets munis d'obturateurs, les godets étant dans l'état ouvert et les obturateurs étant en position ouverte;
- la figure **2** représente la benne preneuse de la figure **1** au cours de la fermeture des godets ;
- la figure **3** illustre la remontée de la benne preneuse de la figure **2****,** les godets étant dans l'état fermé et les obturateurs étant en position fermée ;
- la figure **4** est une vue en perspective de dessus des deux godets de la benne de la figure **1****,** montrant les obturateurs en position ouverte ;
- la figure **5** est une vue en coupe latérale d'un godet tel que celui de la figure 4, l'obturateur étant en position fermée; et
- la figure **6** est une vue éclatée du godet de la figure **5****.**

La benne preneuse **10** illustrée sur la figure **1** comporte un châssis **12** qui est destiné à être fixé à l'extrémité inférieure de moyens de sustentation comportant de préférence un arbre de guidage **14,** également appelé « Kelly » L'ensemble avec ou sans kelly et généralement suspendu à l'extrémité d'un ou plusieurs câbles **15.** La benne **10** comporte en outre une paire de godets **16, 18,** également appelés « poches », qui sont articulés au châssis **12.**

Plus précisément, les godets **16, 18** sont montés au châssis de manière à pouvoir pivoter autour de deux axes de rotation horizontaux **20,22** disposés à l'extrémité inférieure **12**a du châssis **12.** La benne preneuse **10** comporte en outre une paire de bras **26, 28,** chacun des bras **26, 28** comportant une première extrémité **26a, 28b** fixée à l'un des godets de manière pivotante, et une seconde extrémité **26b, 28b** fixée au châssis **12** de manière pivotante. Dans cet exemple, les deux bras **26, 28** sont montés pivotants par rapport au châssis **12** autour d'un même axe de rotation **A.** Dans l'exemple, l'axe de rotation A est monté libre en translation à l'intérieur d'un orifice oblong formé dans le châssis 12 et s'étendant verticalement comme représenté en pointillé sur les figures 1, 2 et 3.

Les godets **16, 18** sont montés pivotant aux extrémités **26a, 28a** des bras **26, 28** qui sont opposées à l'axe de rotation **A.** Plus exactement, les godets **16, 18** peuvent pivoter par rapport aux bras autour des axes référencés **30, 32.**

La benne **10** comporte enfin des vérins **34, 36** montés pivotant au châssis **12** d'une part, et aux bras **26, 28** d'autre part. L'actionnement des vérins **34, 36** permet de faire pivoter les bras **26, 28** autour de l'axe **A,** le pivotement des bras **26, 28** entrainant le pivotement des godets autour des axes **20, 22.** On précise ici que ces vérins peuvent tout à fait être remplacés par des câbles de traction reliés aux extrémités des bras. L'utilisation de vérins n'est donc pas un élément essentiel de l'invention.

Chacun des godets **16, 18** présente donc un état ouvert et un état fermé, le godet étant amené de l'état ouvert à l'état fermé grâce au pivotement du bras auquel il est fixé. Plus précisément, l'état ouvert est obtenu lorsque le vérin **34, 36** associé est rétracté, tandis qu'à l'inverse l'état fermé est obtenu lorsque le vérin est déployé. Les godets **16, 18** peuvent être actionnés de manière indépendante, de sorte que l'un peut se trouver dans l'état ouvert, tandis que l'autre se trouve dans l'état fermé.

Les figures **1** à **3** illustrent le procédé d'excavation selon l'invention.

Sur la figure **1****,** on a représenté la benne preneuse **10** lors de sa descente dans la tranchée **T** en cours d'excavation. Il convient de préciser que la tranchée est, de manière classique, remplie de boue de forage par des moyens d'injection non représentés ici. Cette boue de forage a notamment pour fonction de maintenir une pression hydrostatique sur la paroi de la tranchée afin d'éviter que cette dernière ne s'écroule sur elle-même.

Comme on l'a représenté sur la figure **1****,** les deux godets **16** et **18** sont généralement dans l'état ouvert lors de la descente de la benne preneuse dans la tranchée **T.** L'envergure de la benne preneuse est donc sensiblement égale à la largeur **LT** de la tranchée **T.**

Conformément à l'invention, chacun des godets **16, 18** comporte une ouverture **38, 40** pouvant être obturée par un obturateur **42, 44.** Chaque godet comporte donc au moins un obturateur **42, 44** présentant une position ouverte dans laquelle l'ouverture **38, 40** est ouverte, et une position fermée dans laquelle l'ouverture **38, 40** est obturée par l'obturateur **42, 44.**

Lors de la descente verticale de la benne preneuse **10,** les deux godets sont dans l'état ouvert, tandis que les obturateurs **42** et **44** sont en position ouverte. Cela est bien visible sur la figure **1****.** Par conséquent, la boue de forage peut s'écouler au travers des ouvertures **38, 40** lors de la descente de la benne preneuse **10,** ce qui facilite énormément la descente de la benne preneuse dans la tranchée remplie de boue. Le flux de boue traversant les ouvertures est schématisé par les flèches qui portent la référence **F.**

En d'autres termes, lorsque les obturateurs sont en position ouverte, les godets opposent sensiblement moins de résistance à la descente de la benne preneuse et réduisent l'effet piston et ses conséquences néfastes.

Lorsque la benne preneuse **10** arrive au fond de la tranchée **T,** comme cela est illustré sur la figure **2****,** les vérins sont actionnés de manière à refermer les godets **16, 18.** Sur cette figure, on a représenté les godets dans un état intermédiaire entre l'état ouvert et l'état fermé. Lors de leur fermeture, les godets viennent mordre le sol situé au fond de la tranchée à la suite de quoi les déblais de sol excavé, mélangé avec la boue, entrent dans les godets **16, 18.**

Pendant la rotation des godets, les obturateurs sont actionnés de manière à refermer les ouvertures **38, 40.** Dans l'exemple de la figure **2****,** les obturateurs sont représentés dans une position intermédiaire entre leur position ouverte et leur position fermée.

La figure **3** montre la benne preneuse **10** lors de sa remontée à la surface. Comme on le voit, les deux godets **16, 18** sont dans leur état fermé, et les obturateurs **42, 44** sont dans la position fermée de sorte que les ouvertures **38, 40** sont obturées. Comme on le comprend à l'aide de cette figure, l'obturation des ouvertures permet d'augmenter le volume **V** de déblais que les godets peuvent contenir, par rapport à un godet dépourvu d'obturateur. En effet, en l'absence des obturateurs, les déblais pourraient s'écouler à travers les ouvertures **38, 40,** ce qui limiterait le volume de déblais que les godets pourraient contenir, en conséquence de quoi il faudrait effectuer davantage d'aller-retour pour évacuer un même volume de déblais.

A l'aide des figures **4** à **6****,** on va maintenant décrire plus en détail la structure des godets selon l'invention, ainsi que le fonctionnement des obturateurs.

Chaque godet **16, 18** comprend deux parois latérales **16a, 16b, 18a, 18b** qui s'étendent perpendiculairement de part à d'autre d'un dos à géométrie concave **46, 48.**

Les ouvertures **38, 40** sont situées dans le dos à géométrie concave **46, 48** des godets **16, 18.** Dans cet exemple, les ouvertures **38, 40** sont ménagées dans l'une des faces **50, 52** du dos à géométrie concave des godets **16, 18,** et s'étendent entre les deux parois latérales des godets de sorte que la longueur **L** de chacune des ouvertures correspond ici à la distance entre les deux parois latérales.

On constate également que chacun des godets présente un bord de coupe **16c, 18c,** muni de dents, qui est orthogonal aux parois latérales **16a, 16b, 18a, 18b.** Comme on le voit mieux sur la figure **4****,** l'ouverture **40** est située à une extrémité du dos **48** qui est opposée au bord de coupe **18c.**

Dans le mode de réalisation présenté ici, la largeur **l** de chacune des ouvertures **38, 40** correspond environ aux trois quart de la longueur de la face **50, 52** du dos. Par ailleurs, la largeur **l** des ouvertures est inférieure au tiers de la longueur totale du dos, mais supérieure au sixième de cette longueur totale. En outre, pour chacun des godets, l'ouverture **38, 40** débouche à l'extrémité de ladite face **50, 52** de façon à communiquer avec une autre ouverture **54,56** définie entre les deux parois latérales **16a, 16b, 18a, 18b** et l'étendant selon les bords reliant ladite face **50,52** à l'axe de rotation **20, 22.**

Par ailleurs, les parois latérales de chacun des godets comportent des bords munis de pointes, lesdits bords s'étendant perpendiculairement de part et d'autre du bord de coupe.

La figure **4** est une vue de dessus, en coupe, de la benne preneuse lorsque les deux godets **16, 18** sont ouverts. Cette configuration des godets correspond donc à la figure **1** dans laquelle la benne preneuse **10** est descendue dans la tranchée **T.** Dans cette configuration, les obturateurs **42, 44** sont en position ouverte, et s'étendent vers l'extérieur du godet. Comme on peut également le voir sur la figure **1****,** ces obturateurs sont préférentiellement orientés de manière à s'étendre dans un plan sensiblement vertical afin de ne pas opposer de résistance à l'écoulement de la boue **F** qui est provoqué par la descente de la benne preneuse.

Pour faciliter l'évacuation de la boue lors de la remontée de la benne preneuse, le dos **46, 48** de chaque godet comporte en outre un orifice **58, 60** ménagé dans la même face **50, 52** que celle dans laquelle est située l'ouverture **38, 40.** Bien évidemment, la surface de l'orifice est très inférieure à celle de l'ouverture.

A l'aide des figures **5** et **6****,** on va maintenant décrire plus en détail l'obturateur **44** du godet **18,** celui du godet **16** étant identique.

L'obturateur **44** comporte un corps **70** présentant une géométrie globalement rectangulaire. La longueur **a** et la largeur **b** de l'obturateur **44** correspondent sensiblement à la longueur **L** et la largeur **l** de l'ouverture **40.** On comprend donc que lorsque l'obturateur est en position fermée, le corps **70** s'étend dans l'ouverture **40** afin de l'obturer. Cet obturateur **44** peut donc également être vu comme constituant une portion amovible du dos **48.**

Le corps **70** est muni d'au moins une aile, en l'espèce deux ailes **72, 74** qui font saillie perpendiculairement depuis le corps vers l'intérieur du godet **18.**

Les ailes s'étendent selon la largeur **b** du corps et comportent chacune une lumière oblongue courbe **76, 78** dont la fonction sera expliquée ci-dessous.

Selon un aspect avantageux de l'invention, l'obturateur **44** est fixé au godet **18** de manière pivotante.

Pour ce faire, l'obturateur **44** est monté pivotant par rapport au support **80** qui porte l'axe de rotation **32** autour duquel le godet **18** peut pivoter par rapport au bras **28.** Comme on le voit sur les figures **5** et **6****,** le support **80** est fixé au dos **48** du godet **18** et plus précisément à la face **52** du dos **48,** tout en étant logé à l'intérieur du godet **18.** On constate également que lorsque l'obturateur **44** est en position fermée, les ailes **72, 74** flanquent le support **80.**

Le support **80** comporte au moins une tige **82,** de préférence deux, qui coopère avec un ou deux manchons **84** solidaires de l'obturateur **44.** On comprend que le manchon **84** et la tige **82** forment une charnière permettant le pivotement de l'obturateur **44** par rapport au godet selon un axe de rotation **B** perpendiculaire aux parois **18a, 18b** du godet. Le mouvement de pivotement de l'obturateur **44** est également visible sur les figures **1** à **3****.** En se référant à ces figures, on constate que l'amplitude de rotation de l'obturateur **44** entre la position fermée et la position ouverte est d'environ un quart de tour. Ainsi, en position ouverte, l'obturateur est sensiblement orthogonal au dos **48.**

Conformément à l'invention, la benne preneuse **10** comporte des moyens agissant sur les obturateurs pour les déplacer entre leur position ouverte et leur position fermée. Dans le mode de réalisation représenté ici, ces moyens sont des moyens commandés permettant de faire pivoter les obturateurs entre leur position ouverte et leur position fermée.

Les moyens pour faire pivoter les obturateurs comportent au moins un, de préférence deux tétons **86, 88, 90, 91** qui sont fixés à chacun des bras **26, 28.** Si l'on s'intéresse plus particulièrement au godet **18** (l'autre godet étant identique), on constate que les tétons **86, 88** s'étendent coaxialement de part et d'autre de l'extrémité inférieure **26a, 28a** du bras, selon un axe parallèle à l'axe de rotation **B** des obturateurs. Comme on le voit sur la figure **4****,** ces tétons **86, 88** sont disposés de telle sorte qu'ils coopèrent avec les lumières oblongues et courbes **76, 78** précitées.

La rotation de l'un des bras **26, 28** de la benne preneuse **10** entraine le pivotement du godet **18** par rapport au châssis **12** autour de l'axe **22,** ainsi que le pivotement du support **80** du godet **18** par rapport au bras **28** autour de l'axe **32.** Le pivotement du support **80** entraine le déplacement des tétons **86, 88** par rapport au godet. Comme les lumières **76, 78** reçoivent les tétons **86, 88,** on comprend que les tétons se déplacent dans les lumières lors du pivotement du bras **28.** Les lumières **76, 78** agissent donc en quelque sorte comme des cames, et le déplacement des tétons fait basculer l'obturateur **44** autour de son axe de rotation **B.** La courbure et la longueur des lumières oblongues est déterminée de sorte que l'obturateur **44** se trouve en position ouverte lorsque le godet est dans l'état ouvert, et en position fermée lorsque le godet est dans l'état fermé.

Le bras **28** coopère donc avec l'obturateur **44** pour le faire pivoter, ici par l'intermédiaire des tétons **86, 88.** On comprend que l'ouverture et la fermeture de l'obturateur **44** sont commandées par le déplacement du bras **28.**

La cinématique du déplacement du téton **88** dans la lumière oblongue **78** se comprend en se référant aux figures **1** à **3** qui montrent en détail la position de l'obturateur **44** en position ouverte, intermédiaire et fermée.

## Revendications

1. Benne preneuse (10) comportant :
- un châssis,
- au moins un godet comprenant deux parois latérales (16a, 16b, 18a, 18b) qui s'étendent perpendiculairement de part et d'autre d'un dos à géométrie concave (46, 48), ledit dos étant pourvu d'au moins une ouverture (38, 40), et le godet comportant en outre au moins un obturateur (42, 44) présentant une position ouverte dans laquelle l'ouverture est ouverte, et une position fermée dans laquelle l'ouverture est obturée par l'obturateur, l'obturateur étant fixé au godet de manière pivotante,
- un bras (26, 28) comportant une première extrémité (26a, 28a) fixée au godet de manière pivotante et une seconde extrémité (26b, 28b) fixée au châssis de manière pivotante, dans laquelle le godet présente un état ouvert et un état fermé, et l'obturateur (42, 44) est arrangé de manière à se trouver en position ouverte lorsque le godet est dans l'état ouvert et en position fermée lorsque le godet est dans l'état fermé, le godet étant fixé au châssis de manière pivotante, la benne preneuse (10) étant **caractérisée en ce qu'**elle comporte en outre des moyens (28, 76, 78, 86, 88) agissant sur l'obturateur pour le faire pivoter entre sa position ouverte et sa position fermée,
**en ce que** lesdits moyens pour faire pivoter l'obturateur comprennent ledit bras qui coopère avec l'obturateur, de sorte que le déplacement du bras entraîne le pivotement simultané du godet et de l'obturateur, l'obturateur (42, 44) se trouvant, en position ouverte, dans un plan sensiblement vertical.

2. Benne preneuse selon la revendication 1, dans laquelle l'obturateur (42, 44) s'étend vers l'extérieur du godet lorsqu'il se trouve dans sa position ouverte.

3. Benne preneuse selon la revendication 1 ou 2, **caractérisée en ce que** l'obturateur comporte un corps (70) muni d'au moins une aile (72, 74) s'étendant perpendiculairement depuis le corps, ladite aile comportant une lumière oblongue et courbe (76, 78) recevant un téton fixé au bras de la benne preneuse, en sorte que l'ouverture et la fermeture de l'obturateur (42, 44) sont commandées par le déplacement du bras (26, 28).

4. Benne preneuse selon l'une quelconque des revendications 1 à 3,**caractérisée en ce que** le dos du godet présente un bord de coupe (16c, 18c) orthogonal aux parois latérales, et **en ce que** l'ouverture est située à une extrémité du dos qui est opposée au bord de coupe.

5. Benne preneuse selon l'une quelconque des revendications 1 à 4, **caractérisée en ce que** le dos comprend en outre un orifice (58, 60) ménagé entre ladite au moins une ouverture et le bord de coupe

6. Benne preneuse selon l'une quelconque des revendications 1 à 5, **caractérisée en ce que** la longueur (L) de l'ouverture (38, 40) correspond sensiblement à la distance entre les deux parois latérales.

7. Benne preneuse selon l'une quelconque des revendications 1 à 6, **caractérisée en ce que** la largeur (I) de l'ouverture (38, 40) est comprise entre un sixième et un tiers de la longueur du dos.

8. Utilisation d'une benne preneuse (10) selon l'une quelconque des revendications 1 à 7 pour la réalisation d'une tranchée (T) sous injection de boue.

9. Procédé d'excavation d'une tranchée (T) dans un sol à l'aide d'une benne preneuse (10) selon l'une quelconque des revendications 1 à 8 comportant deux godets (16, 18), procédé dans lequel :
- on ouvre la benne preneuse en faisant pivoter les godets pour les amener dans leur état ouvert ;
- on amène les obturateurs des godets dans leur position ouverte ;
- on descend la benne preneuse dans la tranchée, la tranchée contenant de la boue de forage ;
- lorsque la benne preneuse est arrivée au fond de la tranchée, on ferme la benne preneuse en faisant pivoter les godets pour les amener dans leur état fermé ;
- on amène les obturateurs des godets dans leur position fermée ;
- on remonte la benne preneuse.

## Patentansprüche

1. Greifer (10), umfassend:
- einen Rahmen,
- mindestens eine Schaufel mit zwei Seitenwänden (16a, 16b, 18a, 18b), die sich senkrecht auf beiden Seiten einer Rückseite mit konkaver Geometrie (46, 48) erstrecken, wobei die Rückseite mit mindestens einer Öffnung (38, 40) versehen ist und die Schaufel ferner mindestens einen Verschluss (42, 44) mit einer offenen Position, in der die Öffnung offen ist, und einer geschlossenen Position, in der die Öffnung durch den Verschluss verschlossen wird, aufweist, wobei der Verschluss schwenkbar an der Schaufel befestigt ist.
- einen Arm (26, 28) mit einem ersten Ende (26a, 28a), das schwenkbar an der Schaufel befestigt ist, und einem zweiten Ende (26b, 28b), das schwenkbar an dem Rahmen befestigt ist,
wobei die Schaufel einen offenen und einen geschlossenen Zustand aufweist und der Verschluss (42, 44) so angeordnet ist, dass er sich in der geöffneten Position befindet, wenn sich die Schaufel im geöffneten Zustand befindet, und in der geschlossenen Position befindet, wenn sich die Schaufel im geschlossenen Zustand befindet, wobei die Schaufel schwenkbar am Rahmen befestigt ist,
wobei der Greifer (10) **dadurch gekennzeichnet ist, dass** er ferner Mittel (28, 76, 78, 86, 88) umfasst, die auf den Verschluss einwirken, um ihn zwischen seiner offenen Position und seiner geschlossenen Position zu schwenken,
und dass die Mittel zum Schwenken des Verschlusses den Arm umfassen, der mit dem Verschluss zusammenwirkt, sodass die Bewegung des Arms das gleichzeitige Schwenken der Schaufel und des Verschlusses bewirkt, wobei sich der Verschluss (42, 44) in seiner offenen Position in einer im Wesentlichen vertikalen Ebene befindet.

2. Greifer gemäß Anspruch 1, wobei sich der Verschluss (42, 44) zur Außenseite der Schaufel nach außen erstreckt, wenn er sich in seiner geöffneten Position befindet.

3. Greifer gemäß Anspruch 1 oder 2, **dadurch gekennzeichnet, dass** der Verschluss einen Körper (70) umfasst, der mit mindestens einem Flügel (72, 74) versehen ist, der sich senkrecht von dem Körper erstreckt, wobei der Flügel eine längliche und gebogene Aussparung (76, 78) umfasst, die einen Zapfen aufnimmt, der an dem Arm des Greifers befestigt ist, sodass das Öffnen und Schließen des Verschlusses (42, 44) durch die Bewegung des Armes (26, 28) gesteuert wird.

4. Greifer gemäß einem der Ansprüche 1 bis 3, **dadurch gekennzeichnet, dass** die Rückseite der Schaufel eine Schneidkante (16c, 18c) senkrecht zu den Seitenwänden aufweist und dass die Öffnung an einem der Schneidkante gegenüberliegenden Ende der Rückseite angeordnet ist.

5. Greifer gemäß einem der Ansprüche 1 bis 4, **dadurch gekennzeichnet, dass** die Rückseite ferner ein Loch (58, 60) aufweist, das zwischen der mindestens einen Öffnung und der Schneidkante ausgebildet ist.

6. Greifer gemäß einem der Ansprüche 1 bis 5, **dadurch gekennzeichnet, dass** die Länge (L) der Öffnung (38, 40) im Wesentlichen dem Abstand zwischen den beiden Seitenwänden entspricht.

7. Greifer gemäß einem der Ansprüche 1 bis 6, **dadurch gekennzeichnet, dass** die Breite (I) der Öffnung (38, 40) zwischen einem Sechstel und einem Drittel der Länge der Rückseite liegt.

8. Verwendung eines Greifers (10) gemäß einem der Ansprüche 1 bis 7 für den Bau eines Grabens (T) unter Einspritzen von Schlamm.

9. Verfahren zum Ausheben eines Grabens (T) im Boden mit Hilfe eines Greifers (10) gemäß einem der Ansprüche 1 bis 8, der zwei Schaufeln (16, 18) umfasst, wobei bei dem Verfahren:
- der Greifer geöffnet wird, indem die Schaufeln geschwenkt werden, um sie in den geöffneten Zustand zu versetzen;
- die Verschlüsse der Schaufeln in ihre geöffnete Position gebracht werden;
- der Greifer in den Graben abgesenkt wird, wobei der Graben Bohrschlamm enthält;
- wenn der Greifer den Boden des Grabens erreicht hat, der Greifer durch Schwenken der Schaufeln in den geschlossenen Zustand versetzt wird;
- die Verschlüsse der Schaufeln in ihre geschlossene Position gebracht werden;
- der Greifer wieder angehoben wird.

## Claims

1. A clamshell grab (10) including:
a frame (12),
at least one bucket comprising two side walls (16a, 16b, 18a, 18b) that extend perpendicularly on either side of a back (46, 48) of concave shape, said back being provided with at least one opening (38, 40), and the bucket further including at least one shutter (42, 44) presenting an open position in which the opening is open and a closed position in which the opening is closed by the shutter, the shutter being pivotally fastened to the bucket,
an arm (26, 28) comprising a first end (26a, 28a) pivotally fastened to the bucket and a second end (26a, 28a) pivotally fastened to the frame,
wherein the bucket presents an open state and a closed state, and the shutter (42, 44) is arranged so as to be in its open position when the bucket is in the open state, and in its closed position when the bucket is in the closed state,
the bucket being pivotally fastened to the frame, the clamshell grab (10) being **characterized in that** it further includes means (28, 76, 78, 86, 88) acting on the shutter to pivot it between its open position and its closed position,
**in that** the means for causing the shutter to pivot comprise said arm, such that moving the arm causes the bucket and the shutter to pivot simultaneously, the shutter (42, 44) finding itself, in the open position, in a substantially vertical plane.

2. A clamshell grab according to claim 1, wherein the shutter (42, 44) extends towards the outside of the bucket when it is in its open position.

3. A clamshell grab according to claim 1 or claim 2, **characterized in that** the shutter comprises a body (70) fitted with at least one flange (72, 74) extending perpendicularly from the body, said flange including a curved oblong slot (76, 78) receiving a stud that is fastened to the arm of the clamshell grab such that opening and closing of the shutter (42, 44) are controlled by moving the arm (26, 28).

4. A clamshell grab according to any one of claims 1 to 3, **characterized in that** the back of the bucket presents a cutting edge (16c, 18c) orthogonal to the side walls, and **in that** the opening is situated at an end of the back that is remote from the cutting edge.

5. A clamshell grab according to any one of claims 1 to 4, **characterized in that** the back further includes an orifice (58, 60) formed between said at least one opening and the cutting edge.

6. A clamshell grab according to any one of claims 1 to 5, **characterized in that** the length (L) of the opening (38, 40) corresponds substantially to the distance between the two side walls.

7. A clamshell grab according to any one of claims 1 to 6, **characterized in that** the width (ℓ) of the opening (38, 40) lies in the range one-sixth to one-third of the length of the back.

8. The use of a clamshell grab (10) according to any one of claims 1 to 7 for excavating a trench (T) with injection of mud.

9. A method of excavating a trench (T) in ground using a clamshell grab (10) according to any one of claims 1 to 8 including two buckets (16, 18), wherein:
• the clamshell grab is opened by pivoting the buckets to bring them into their open state;
• the shutters of the buckets are brought into their open positions;
• the clamshell grab is lowered into the trench, the trench containing drilling mud;
• when the clamshell grab reaches the bottom of the trench, the clamshell grab is closed by pivoting the buckets so as to bring them into their closed state;
• the shutters of the buckets are brought into their closed positions; and
• the clamshell grab is raised.
